# EUROPÄISCHE PATENTSCHRIFT

(11) **EP 0 924 575 B1**
(45) Veröffentlichungstag und Bekanntmachung des Hinweises auf die Patenterteilung: **11.09.2002**
(21) Anmeldenummer: 98121575.9
(22) Anmeldetag: 19.11.1998
(51) Int. Cl.: G03G 15/20

(54) **Verfahren und Vorrichtung zum Fixieren von Tonerbildern**
Method and device for fixing of toner images
Procédé et dispositif pour fixer des images de toner

(30) Priorität: 15.12.1997 DE 19755584
(43) Veröffentlichungstag der Anmeldung: 23.06.1999
(73) Patentinhaber: Heidelberger Druckmaschinen Aktiengesellschaft, D-69019 Heidelberg (DE)
(72) Erfinder: Schönfeld, Carsten, Dr., 24107 Kiel (DE)
(74) Vertreter: Pudimat, Roland

(56) Entgegenhaltungen:
- DE-A- 2 927 453
- DE-A- 3 636 324
- US-A- 5 140 377

## Beschreibung

Zur Fixierung von Tonerbildern in der Elektrofotografie und verwandten Verfahren unterscheidet man grundsätzlich zwischen Kontakt- und Nicht-Kontaktverfahren. Zur ersteren Gruppe gehören die Fixierung durch heiße Walzen oder Bänder sowie die Druckfixierung, letztere gegebenenfalls unter dem Einfluß erhöhter Temperatur. Zur zweiten Gruppe gehören z.B. Strahlungsverfahren unter Einsatz von kontinuierlich oder auch gepulst arbeitenden Lampen, oder aber die physikalisch-chemische Methode der Fixierung mittels Lösemitteldämpfen.

Unter diesen Verfahren hat sich heute die Heißwalzenfixierung weitgehend durchgesetzt, obwohl sie einige Nachteile mit sich bringt, die an anderer Stelle durch erhöhten Aufwand oder durch Einbußen in der Druckqualität erkauft werden müssen. Ein großes Problem, mit dem die Heißwalzenfixierung kämpft, ist der sogenannte "Hot-offset", bei dem geschmolzener Toner auf der Walzenoberfläche haften bleibt und bei nachfolgenden Umdrehungen an das Substrat abgegeben wird. Es entsteht ein charakteristisches "Geisterbild".

Um diesem Defekt zu begegnen, werden die Walzenmaterialien so gewählt, daß sie eine geringe Oberflächenenergie besitzen (wie z.B. PTFE oder Silikongummi), und zusätzlich wird ein niederviskoses Trennmittel, in der Regel Silikonöl, auf die Oberfläche aufgetragen. Diese Maßnahmen führen sowohl zur Verteuerung der Einheit als auch zu unerwünschtem Auftrag von Silikonöl auf den Druck und somit zu nicht kontrollierbarem Glanz. Ebenso werden zur Verhinderung des Hot-offset an den verwendeten Toner unbequeme Anforderungen gestellt: die mechanischen Moduln des Toners (viskoelastische Eigenschaften) müssen so eingestellt sein, daß eine ausreichende elastische Komponente dem Hot-offset entgegenwirkt. Dies beeinträchtigt die Fließfähigkeit des Toners beim Fixieren bis hin zur Unterbindung einer ausreichenden Koaleszenz von Tonertröpfchen. Die beeinträchtigte Fließfähigkeit wirkt sich außerdem nachteilig auf den Prozeß der Tonerherstellung aus, da zu elastische Materialien beim Mahlprozeß Schwierigkeiten bereiten. Darüber hinaus werden zur Unterbindung des Hot-offset dem Toner interne Trennmittel zugesetzt, die wieder die Tonerherstellung komplizieren und den Toner verteuern.

Die zweite Gruppe der Fixierverfahren, die Nicht-Kontaktverfahren, kennen die Probleme des Hot-offset nicht. Die Toner können also "ideal fließfähig" hergestellt werden, man benötigt kein Silikonöl und keine internen Trennmittel. Die Nachteile der Nicht-Kontaktverfahren betreffen die kontrollierte Einbringung der benötigten Wärme in die Tonerschicht Bei allen Strahlungssystemen ist der thermische Wirkungsgrad - zumindest bei höheren Fixiergeschwindigkeiten - geringer als bei der Walzenfixierung.

Kontinuierlich arbeitende Strahlungssysteme haben im wesentlichen ein sicherheitstechnisches Problem, das mit maschinenbaulichem Aufwand erkauft werden muß. Wird nämlich der Papiertransport unterbrochen (z.B. durch Papierstau) ist die Gefahr einer Entzündung des Papiers groß. Deshalb werden diese Systeme gewöhnlich bei Rollenmaschinen, in denen der Papiertransport relativ leicht überwacht werden kann, nicht aber bei Bogenmaschinen eingesetzt.

Gepulst arbeitende Strahlungsverfahren, sog. Flash-fusing Systeme, erzeugen oft eine lokale Überhitzung der Tonerschicht, die zum thermischen Abbau der Polymere und damit zur Emission ungesunder und unangenehm riechender Gase führt. Außerdem wurde berichtet, daß durch die rasche Aufheizung der Tonerschicht diese zu Mikroexplosionen neigt, deren Spuren eine gleichmäßige Flächenfüllung verhindern.

Die Methode der Fixierung mit Lösemitteldampf arbeitet nach dem Prinzip, daß die Tonerschicht auf dem Substrat durch die Dämpfe angequollen wird. Dadurch wird ein flüssiger Farbfilm auf dem Substrat erzeugt, der sich grundsätzlich wie eine flüssige Druckfarbe verhalten kann und potentiell hohe Bildqualität liefern sollte. Das Lösemittel wird nach der Fixierung wieder vom Substrat entfernt. Die Nachteile des Verfahrens liegen auf der Hand: der Umgang mit organischen Lösemitteln in einer Druckmaschine ist in Hinblick aufArbeits- und Umweltschutzaspekte unerwünscht. Zudem basieren bekannte Systeme auch noch auf halogenierten Lösemitteln (FCKW), deren Verwendung noch weniger in Frage kommt.

Alle bekannten Verfahren, die mit Temperaturen wesentlich oberhalb von 100 °C arbeiten (typische Fixiertemperaturen liegen bei 170 °C), schädigen darüberhinaus das Papier als wichtigstes Drucksubstrat, indem sie das darin enthaltene Wasser austreiben und zur Verformung führen.

Diese Probleme werden bei einem Verfahren zum berührungslosen Fixieren eines Tonerbildes auf einem Substrat durch ein Gas, dem das Tonerbild ausgesetzt wird, gemäß dem aus der Patentschrift US-A-5 140 377 bekannten Fixierverfahren dadurch gelöst, daß ein Wasserdampf strahl von etwa 100°C verwendet wird. Allerdings entsteht bei der Kondensation etwas Wasser auf dem Papier-substrat Demgegenüber wird bei der Erfindung gemäß Anspruch 1 überhitzter Wasserdampf verwendet.

Die Erfindung stellt ein System für Nicht-Kontaktfixierung dar, das im Gegensatz zu Strahlungssystemen als Wärmetransportmedium Wasserdampf verwendet und im Gegensatz zu Lösemitteldampfsystemen kein nennenswertes Anquellen des Toners bewirkt. Die Fixierwirkung beruht im wesentlichen darauf, daß die im überhitzten Wasserdampf gespeicherte Wärme durch Kollision der Wassermoleküle mit dem Toner auf diesen übertragen wird, wodurch der Toner schmilzt. Falls das Substrat Papier ist, wird durch den erhöhten Wassergehalt der heißen Luft ein Austrocknen des Papiers verzögert. Eine unmittelbar nach dem Fixieren erfolgende Kühlung kann der Papieraustrocknung zusätzlich entgegenwirken.

Das Gas kann zwar zu 100% aus Wasserdampf bestehen, in der Praxis wird das Gas aber eine Mischung aus Luft und Wasserdampf sein. Mit zunehmendem Luftanteil verringert sich jedoch der Wirkungsgrad der Wärmeübertragung auf den Toner. Bei Verwendung von Papier als Drucksubstrat kann das Verhältnis von Wasserdampf und Luft im Gas so eingestellt werden, daß einer Papieraustrocknung optimal entgegengewirkt wird.

Mit der Erfindung können Tonerbilder sowohl auf Einzelbogen als auch auf Endlospapier als Drucksubstrat fixiert werden.

Eine Vorrichtung zum berührungslosen Fixieren von Tonerbildern auf Substrat, mit einer Transporteinrichtung zum Transport des Substrates durch eine Fixierzone, in der die Tonerbilder einem Gas ausgesetzt sind, enthält gemäß der Erfindung eine Einrichtung zur Erzeugung von heißem Gas mit überhitztem Wasserdampf, wobei das Gas in einen im wesentlichen geschlossenen Raum geleitet wird, der das gerade in der Fixierzone befindliche Tonerbild umgibt.

In einer ersten Ausführungsform enthält die Vorrichtung ein mit Ausnahme von einer Seite im wesentlichen geschlossenes Gehäuse, dessen offene Seite in geringem Abstand an eine Substrattransportbahn angrenzt, wobei das Gehäuse und die Substrattransportbahn den im wesentlichen geschlossenen Raum abgrenzen.

In einer zweiten Ausführungsform enthält die Vorrichtung ein im wesentlichen allseitig geschlossenes Gehäuse, das den im wesentlichen geschlossenen Raum abgrenzt und das zwei langgestreckte schmale Öffnungen aufweist, durch die hindurch eine Substrattransportbahn verläuft.

Der geschlossene Raum oder Ofen, der das Fixiergas enthält und durch den hindurch der Substrattransport stattfindet, kann ohne hohen technischen Aufwand nicht sehr gasdicht gemacht werden. Die geringsten Dichtigkeitsprobleme ergeben sich, wenn sich der Druck des Fixiergases nicht wesentlich vom Atmosphärendruck unterscheidet, so daß auch bei gewissen unvermeidlichen Undichtigkeiten kein nennenswerter Gasaustausch mit der Umgebung stattfindet.

Der Wärmeaustausch kann dadurch verstärkt werden, daß eine Düsenanordnung in dem Ofen vorgesehen wird, die den Wasserdampf in konzentrierter Form auf das Substrat spritzt. Alternativ kann der Ofen auch so konstruiert werden, daß im wesentlichen ohne eine ausgeprägte erzwungene Strömung, d.h. es findet nur Konvektion statt, allein die Gegenwart des Wasserdampfes ein Schmelzen des Toners bewirkt.

Es folgt eine Beschreibung mehrerer Ausführungsbeispiele anhand der Zeichnung. Darin zeigen:
- Fig. 1: eine Querschnittsansicht eines Fixierofens, der oberhalb einer Substrattransportbahn angeordnet ist,
- Fig. 2: eine Querschnittsansicht eines Fixierofens, der eine Substrattransportbahn umgibt,
- Fig. 3: den Überschuß an innerer Energie von überhitztem Wasserdampf, und
- Fig. 4: die für Konvektionsfixierung benötigte Gastemperatur in Abhängigkeit vom Volumenstrom für Heißluft bzw. Wasserdampf als Wärmetransportmedium.

In einem elektrografischen Drucker passieren Papierbogen nacheinander verschiedene Stationen, nämlich eine Belichtungsstation, eine Entwickungsstation und eine Fixierstation. Fig. 1 zeigt zwei aufeinanderfolgende Papierbogen 1, welche die Fixierstation passieren, wobei sie auf einem nicht gezeigten ebenen Abschnitt eines Transportbandes aufliegen, das nach links oder nach rechts in der Figur läuft. Die Fixierstation enthält im wesentlichen ein quaderförmiges Gehäuse 2, das sich über die Bogenbreite erstreckt und das eine offene Seite aufweist, die den Papierbogen 1 zugewandt ist. Der Abstand zwischen den Seitenwänden des Gehäuses 2 und den Papierbogen 1 wird so klein wie möglich gemacht, so daß im Inneren des Gehäuses 2 ein im wesentlichen geschlossener Raum 3 gebildet wird. Bei einem gegebenem Abstand zwischen den Seitenwänden des Gehäuses 2 und den Papierbogen 1, der gerade noch einen berührungslosen Papiertransport am Gehäuse 2 vorbei zuläßt, kann die Gasdichtigkeit des Raumes 3 mit Hilfe von Dichtungen 10 verbessert werden, die an den Gehäuseunterseiten gegenüber den Papierbogen 1 vorgesehen werden, wie in Fig. 1 und 2 schematisch eingezeichnet.

Das Gehäuse 2 ist durch eine Trennwand 4 in einen unteren Teilraum 3a und einen oberen Teilraum 3b unterteilt, die auf der linken Seite in der Figur miteinander in Verbindung stehen, so daß der Raum 3 einen U-förmigen Querschnitt hat. Auf der rechten Seite in der Figur münden Gaseintrittsleitungen 5 in den unteren Teilraum 3a und Gasaustrittsleitungen 6 in den oberen Teilraum 3b. Aus den Gaseintrittsleitungen 5 wird heißer Wasserdampf mit einer Temperatur von z.B. 300 °C zugeführt, der den Raum 3 entlang der eingezeichneten Pfeile durchläuft und über die Gasaustrittsleitungen 6 wieder verläßt.

Der heiße Wasserdampf streicht über die Papierbogen 1, während sie die Fixierstation passieren, wodurch die in der Entwicklungsstation auf die Papierbogen 1 aufgebrachten Tonerbilder zum Schmelzen gebracht werden. Nachdem sie die Fixierstation verlassen haben, werden die Tonerbilder bzw. Papierbogen 1 durch eine nicht gezeigte Kühlvorrichtung gekühlt, so daß die Tonerbilder dauerhaft mit dem Papier verbunden werden.

Fig. 2 zeigt eine Variante der Fixierstation von Fig. 1, bei der zwei Gehäusehälften 7a und 7b, die jeweils dem Gehäuse 2 von Fig. 1 ähnlich sind, einander mit ihren offenen Seiten gegenüberliegen, wodurch ein im wesentlichen geschlossener Raum 8 mit einem unteren Teilraum 8a und einem oberen Teilraum 8b gebildet wird. Die Seitenwände der Gehäusehälften 7a und 7b haben einen geringen Abstand voneinander, um langgestreckte schmale Öffnungen 9a und 9b zu bilden, durch die hindurch Papierbogen 1 nach links oder rechts in der Figur transportiert werden. Die Gehäusehälften 7a und 7b sind jeweils mit Gasein- und -austrittsleitungen 5 und 6 wie in Fig. 1 verbunden. In diesem Ausführungsbeispiel haben die Gehäusehälften 7a und 7b keine Trennwände wie das Gehäuse 2 von Fig. 1, sondern der heiße Dampf bewegt sich innerhalb jedes Teilraumes 8a bzw. 8b im wesentlichen durch Konvektion, wenn er sich an der Papieroberfläche abkühlt, wie mit Pfeilen angezeigt.

In dem Ausführungsbeispiel von Fig. 2 wird nicht nur die Bogenoberseite mit den Tonerbildern darauf von heißem Wasserdampf bestrichen, sondern auch die Bogenunterseite. Dies wirkt einer Papieraustrocknung sehr zuverlässig entgegen. Es kann auf vielerlei Weise dafür gesorgt werden, daß der Wasserdampf auch die Bogenunterseite erreicht. Beispielsweise kann der Bogen an seinen Seiten gehalten werden, während er den Raum 8 passiert, oder es kann ein gasdurchlässiges Transportband verwendet werden.

Fig. 3 zeigt eine Abschätzung des verfügbaren Energieinhaltes U des Wasserdampfes, wenn dieser von einer Temperatur T auf 100 °C abgekühlt wird, während er das Gehäuse 2 oder die Gehäusehälften 7a bzw. 7b durchläuft.

Es folgt eine nähere Untersuchung der Energiebilanz für Konvektionsfixierung von Toner bei einer Tonerfixierstation für elektrografische Drucksysteme, deren Funktionsprinzip auf dem Einblasen von heißem Gas in einen Ofenraum beruht, wobei von einer Konvektionsfixierung wie in Fig. 2 gezeigt ausgegangen wird.

Im Gegensatz zu anderen heute bekannten kontaktlosen Fixierverfahren, z.B. der Strahlungsfixierung, wird bei dem erfindungsgemäßen System die in Form von Wärmestrahlung der Heizelemente anfallende Energie nicht direkt für die Fixierung genutzt. Anhand zweier Beispiele, nämlich der Einleitung entweder von heißer Luft oder von heißem Wasserdampf, zeigt die folgende einfache Abschätzung, daß das Konzept des Wärmetransports durch erhitzten Wasserdampf realisierbar ist. Die für die Abschätzung verwendeten Größen und Konstanten sind:

| | | |
|---|---|---|
| molare innere Energie | [J mol⁻¹] | *U* |
| molare Wärmekapazität | [J K⁻¹mol⁻¹] | *c*_{*p*} |
| thermodynamische Temperatur | [K] | *T* |
| molares Volumen | [m³ mol⁻¹] | *V*_{*m*} |
| Energie pro Volumen | [J m⁻³] | *E*_{*V*} |
| Leistung | [W] | *P* |
| Druck | [Pa] | *p* |
| Volumenstrom | [m³ s⁻¹] | *I*_{*V*} |
| allg. Gaskonstante | [J K⁻¹mol⁻¹] | *R* = 8,3144 J K⁻¹mol⁻¹ |

### Berechnung der Energie von heißer Luft

Die innere Energie eines Gases ist das Produkt aus Wärmekapazität und Temperatur:$\text{d} {\text{U = c}}_{\text{p}} \text{·} \text{d} \text{T.}$

Nach Division durch das Molvolumen *V*_{*m*} erhält man daraus die Energie pro Volumen *E*_{*V*},$\text{d} {\text{E}}_{\text{V}} \text{=} \frac{{\text{c}}_{\text{p}}}{{\text{V}}_{\text{m}}} \text{·d} \text{T} \text{.}$

Setzt man als Näherung das Molvolumen idealer Gase *V*_{*m*} *= RT*/*p* an, so erhält man$\text{d} {\text{E}}_{\text{V}} \text{=} \frac{{\text{c}}_{\text{p}} \text{p}}{\text{RT}} \text{·d} \text{T} \text{,}$ beziehungsweise in der integralen Form ${\text{E}}_{\text{V}} \text{=} \frac{{\text{c}}_{\text{p}} \text{p}}{\text{R}} \text{·ln} \frac{{\text{T}}_{\text{2}}}{{\text{T}}_{\text{1}}} \text{.}$

Die verfügbare Heizleistung *P* der Luft ergibt sich dann durch Multiplikation mit dem Volumenstrom *I*_{*V*} zu$\text{P} \text{=} {\text{I}}_{\text{V}} \frac{{\text{c}}_{\text{p}} \text{p}}{\text{R}} \text{·ln} \frac{{\text{T}}_{\text{2}}}{{\text{T}}_{\text{1}}} \text{.}$

Nach Berücksichtigung eines Konversionsfaktors für den Wirkungsgrad der Fixierung *f*_{*e*} erhält man für die Fixierleistung *P*_{*f*}${\text{P}}_{\text{f}} \text{=} {\text{f}}_{\text{e}} \text{·} {\text{I}}_{\text{V}} \frac{{\text{c}}_{\text{p}} \text{p}}{\text{R}} \text{·ln} \frac{{\text{T}}_{\text{2}}}{{\text{T}}_{\text{1}}} \text{.}$

Auflösen nach *T*_{*2*} ergibt

### Abschätzung der benötigten Energie zur Fixierung

### Annahme 1:

*Beide Hauptbestandteile der Luft, nämlich N*_{*2*} *(78 %) und O*_{*2*} *(21 %) haben eine molare Wärmekapazität von c*_{*p*} *= 29 J K*^{*-1*} *mol*^{*-1*}*. Also ist dieser Wert auch für trockene Luft anzusetzen.*

### Annahme 2:

*Der Druck in der Fixierkammer beträgt p = 1 • 10*^{*5*} *Pa (1 bar).*

### Annahme 3:

*Die Endtemperatur der Luft kann nicht unter der Erweichungstemperatur normaler Toner liegen. Diese wird zu 127 °C angesetzt, also T*_{*1*} *= 400 K*.

Nach G. Goldmann, Technologie der OPS-Hochleistungsdrucker, in *Das Druckerbuch* (Océ Printing Systems, 1992, S. 3-16) ergibt sich der Energiebedarf Q für das Fixieren von Toner im wesentlichen aus der Wärmekapazität des Papiers und der Verdampfungswärme des im Papier gespeicherten Wassers. Bei 5% Wassergehalt erhält man Q = 236 J/cm³. Die Energieaufnahme des Toners ist wegen der geringen Tonermenge vernachlässigbar.

### Annahme 4:

*Für die Abschätzung wird folgende Annahme gemacht:*

| | |
|---|---|
| *Papiergewicht* | *G* = *0,15 kg*/*m*^{*2*} |
| *Druckgeschwindigkeit* | *v* = *0,3 m*/*s* |
| *Druckbreite* | *l* = *0,3 m* |
| *Dichte* | *r* = *700 kg*/*m*^{*3*} |

Damit wird im Druckprozeß das Papiervolumen pro Zeiteinheit$\frac{{\text{V}}_{\text{P}}}{\text{t}} \text{=} \frac{\text{G} \text{·} \text{l} \text{·} \text{v}}{\text{ρ}} {\text{= 2·10}}^{\text{-5}} \frac{{\text{m}}^{\text{3}}}{\text{s}} \text{= 20} \frac{{\text{cm}}^{\text{3}}}{\text{s}}$ durchgesetzt und die zur Fixierung benötigte Leistung ergibt sich zu${\text{P}}_{\text{f}} \text{=} \frac{\text{Q}}{\text{t}} {\text{= 236 J/cm}}^{\text{3}} {\text{·20 cm}}^{\text{3}} \text{/s, also}$${\text{P}}_{\text{f}} \text{≈ 4.5 kW.}$

### Annahme 5:

*Der Wirkungsgrad der Fixierung betrage f*_{*e*} *= 0,1, also 10 %.*

Einsetzen der Werte für *T*_{*1*}, *c*_{*p*}, *p*, *P*_{*f*} und *f*_{*e*} aus den Annahmen 1 bis 5 in Gl. (8) ergibt

Hiernach errechnet sich beispielsweise für eine Luftförderleistung von 4·10⁻³ m³ s⁻¹ (= 15 m³/h, das entspricht der Förderleistung bekannter Pumpen mit 1 kW Leistungsaufnahme) eine Temperatur von 5·10¹⁶K, also ein unsinnig hoher Wert. Löst man Gl. (12) nach dem Volumenstrom *I*_{*V*} auf: so kann man den benötigten Volumenstrom der Luft für eine gegebene Lufttemperatur ausrechnen. Bei der maximal möglichen Temperatur der Luft muß man berücksichtigen, daß sich Papier bei etwa 233 °C (506 K) entzündet. Setzt man diese Temperatur für die heiße Luft an so errechnet sich ein Volumenstrom von 0,55 m³ s⁻¹. Aber auch für 300 °C erhalten wir immer noch 0,36 m³ s⁻¹, bei 400 °C 0,25 m³ s⁻¹. Solch hohe Volumenströme sind nur mit erheblichem technischen Aufwand realisierbar.

### Wasserdampf als Wärmetransportmedium

Gleichung (8) beschreibt den Zusammenhang zwischen der zur Fixierung verwendeten Gastemperatur und dem benötigten Volumenstrom

Um das System dahingehend zu verändern, daß es technisch realisierbar wird, muß der Exponent in Gl. (8) verringert werden. Dies kann z.B. durch eine Erhöhung des Wirkungsgrades *f*_{*e*} oder die Erhöhung des Drucks *p* geschehen. Der Wirkungsgrad wird in jedem Falle so gut wie technisch erreichbar angestrebt. Ob man wesentlich über 10 % hinauskommt oder diesen Wert überhaupt erreicht, bleibt zu prüfen. Eine Erhöhung des Drucks ist nur mit hohem technischen Aufwand möglich und scheidet daher aus.

Es bleiben die Möglichkeiten, die zur Fixierung benötigte Leistung *P*_{*f*} zu verringern und die Wärmekapazität *c*_{*p*} des Gases zu erhöhen. Beides ist durch die Verwendung von Wasserdampf als Wärmetransportmedium möglich. *P*_{*f*} wird verringert, weil das Austreiben von Wasser aus dem Papier in einer Wasserdampfatmosphäre verhindert oder zumindest verlangsamt, und somit nach Goldmann (vgl. oben) nur noch *ca*. 50 % der Energie zum Fixieren benötigt wird. Auf der anderen Seite wird *c*_{*p*} erhöht, weil Wasserdampf gegenüber Luft mit 33,6 J K⁻¹ mol⁻¹ statt 29 J K⁻¹ mol⁻¹ zu Buche schlägt.

Einsetzen diese Werte in Gl. (8) bei sonst unveränderten Bedingungen ergibt analog zu Gl. (12) und (13)

Bei einer Gastemperatur von 300 °C erhalten wir jetzt rechnerisch einen Volumenstrom von 0,16 m³ s⁻¹, das entspricht einer Verbesserung gegenüber Heißluft um etwa 66%.

Diese Zusammenhänge werden durch Fig. 4 veranschaulicht, welche die benötigte Gastemperatur in Abhängigkeit vom Volumenstrom bei der Konvektionsfixierung von Tonern für Heißluft und Wasserdampf als Wärmetransportmedium nach den Gleichungen (12) und (14) zeigt.

### Bezugszeichenliste

- 1: Papierbogen
- 2: Gehäuse
- 3: geschlossener Raum
- 3a, 3b: Teilräume
- 4: Trennwand
- 5: Gaseintrittsleitungen
- 6: Gasaustrittsleitungen
- 7a, 7b: Gehäusehälften
- 8: geschlossener Raum
- 8a, 8b: Teilräume
- 9a, 9b: Öffnungen
- 10: Dichtungen

## Patentansprüche

1. Verfahren zum berührungslosen Fixieren eines Tonerbildes auf einem Substrat,
bei dem das Substrat mit dem Tonerbild entlang einer Fixierstation mit einer Fixierzone gefördert wird,
und bei dem das Tonerbild Wasserdampf ausgesetzt wird, dessen Wärme zum Fixieren verwendet wird,
**dadurch gekennzeichnet,**
**dass** das Substrat mit dem Tonerbild durch einen geschlossenen Raum gefördert wird, der das in der Fixierzone befindliche Tonerbild umgibt,
**dass** in den Raum ein Fixiergas mit überhitztem Wasserdampf eingeblasen wird, wobei durch Konvektion das Tonerbild dem Wasserdampf ausgesetzt wird,
und **dass** der Volumenstrom und die Temperatur des Fixiergases auf Werte eingestellt werden, die ein Schmelzen des Toners bewirken.

2. Verfahren nach Anspruch 1,
**dadurch gekennzeichnet,**
**dass** das Fixiergas eine Temperatur zwischen 150 und 400 ° hat.

3. Verfahren nach Anspruch 1,
**dadurch gekennzeichnet,**
**dass** ein Fixiergas aus 100 % Wasserdampf eingeblasen wird.

4. Verfahren nach Anspruch 1,
**dadurch gekennzeichnet,**
**dass** das Substrat durch eine Zone transportiert wird, in der das Tonerbild dem Gas ausgesetzt wird, und anschließend durch eine Zone transportiert wird in der es aktiv abgekühlt wird.

5. Verfahren nach Anspruch 1,
**dadurch gekennzeichnet,**
**dass** der Druck des Fixiergases im wesentlichen dem Atmosphärendruck entspricht.

6. Vorrichtung zum berührungslosen Fixieren von Tonerbildern auf Substrat nach einem der vorhergehenden Ansprüche, mit einer Transporteinrichtung zum Transport des Substrates durch eine Fixierzone, in der die Tonerbilder einem Gas ausgesetzt sind,
**dadurch gekennzeichnet,**
**daß** die Vorrichtung eine Einrichtung zur Erzeugung von heißem Gas mit überhitzten Wasserdampf enthält, wobei das Gas in einen im wesentlichen geschlossenen Raum (3; 8) geleitet wird, der das gerade in der Fixierzone befindliche Tonerbild umgibt.

7. Vorrichtung nach Anspruch 6,
**dadurch gekennzeichnet,**
**daß** sie ein mit Ausnahme von einer Seite im wesentlichen geschlossenes Gehäuse (2) enthält, dessen offene Seite in geringem Abstand an eine Substrattransportbahn angrenzt, wobei das Gehäuse (2) und die Substrattransportbahn den im wesentlichen geschlossenen Raum (3) abgrenzen.

8. Vorrichtung nach Anspruch 6,
**dadurch gekennzeichnet,**
**daß** sie ein im wesentlichen allseitig geschlossenes Gehäuse (7a, 7b) enthält, das den im wesentlichen geschlossenen Raum (8) abgrenzt und das zwei langgestreckte schmale Öffnungen (9a, 9b) aufweist, durch die hindurch eine Substrattransportbahn verläuft.

9. Vorrichtung nach einem der Ansprüche 6 bis 8,
**dadurch gekennzeichnet,**
**daß** das heiße Gas eine Temperatur zwischen ungefähr 150 °C und 400 °C hat.

10. Vorrichtung nach einem der Ansprüche 6 bis 9,
**gekennzeichnet durch**
eine Kühlvorrichtung zum Kühlen des Substrates, nachdem es den im wesentlichen geschlossenen Raum (3; 8) verlassen hat.

11. Vorrichtung nach einem der Ansprüche 6 bis 10,
**dadurch gekennzeichnet,**
**daß** das Substrat Papier ist.

## Claims

1. Process for the noncontact fixing of a toner image on a substrate, in which the substrate with the toner image is conveyed along a fixing station having a fixing zone,
and in which the toner image is exposed to steam, whose heat is used for the purpose of fixing,
**characterized in that** the substrate with the toner image is conveyed through a closed chamber, which surrounds the toner image located in the fixing zone, **in that** a fixing gas with superheated steam is blown into the chamber, the toner image being exposed to the steam by convection, and **in that** the volume flow and the temperature of the fixing gas are set to values which effect fusing of the toner.

2. Process according to Claim 1, **characterized in that** the fixing gas is at a temperature between 150°C and 400°C.

3. Process according to Claim 1, **characterized in that** a fixing gas comprising 100% steam is blown in.

4. Process according to Claim 1, **characterized in that** the substrate is transported through a zone in which the toner image is exposed to the gas, and is then transported through a zone in which it is actively cooled down.

5. Process according to Claim 1, **characterized in that** the pressure of the fixing gas substantially corresponds to atmospheric pressure.

6. Apparatus for the noncontact fixing of toner images on a substrate according to one of the preceding claims, having a transport device for transporting the substrate through a fixing zone, in which the toner images are exposed to a gas, **characterized in that** the apparatus contains a device for generating hot gas with superheated steam, the gas being led into an essentially closed space (3; 8), which surrounds the toner image currently located in the fixing zone.

7. Apparatus according to Claim 6, **characterized in that** it contains a housing (2) which is essentially closed except on one side and whose open side adjoins a substrate transport path at a short distance, the housing (2) and the substrate transport path delimiting the essentially closed space (3).

8. Apparatus according to Claim 6, **characterized in that** it contains a housing (7a, 7b) which is essentially closed on all sides, which delimits the essentially closed space (8) and which has two elongate, narrow openings (9a, 9b), through which a substrate transport path runs.

9. Apparatus according to one of Claims 6 to 8, **characterized in that** the hot gas is at a temperature between about 150°C and 400°C.

10. Apparatus according to one of Claims 6 to 9, **characterized by** a cooling device for cooling the substrate after the latter has left the essentially closed space (3; 8).

11. Apparatus according to one of Claims 6 to 10, **characterized in that** the substrate is paper.

## Revendications

1. Procédé de fixage sans contact d'une image de toner sur un substrat, dans lequel le substrat muni de l'image de toner est acheminé le long d'un poste de fixage comprenant une zone de fixage, et dans lequel l'image de toner est exposée à la vapeur d'eau, dont la chaleur est utilisée pour le fixage, **caractérisé en ce que** le substrat muni de l'image de toner est acheminé à travers une chambre fermée, qui entoure l'image de toner située dans la zone de fixage, **en ce qu'**un gaz de fixage contenant de la vapeur d'eau surchauffée est injecté dans la chambre, l'image de toner étant exposée par convection à la vapeur d'eau, et **en ce que** le flux volumique et la température du gaz de fixage sont réglés à des valeurs qui provoquent une fusion du toner.

2. Procédé selon la revendication 1, **caractérisé en ce que** le gaz de fixage a une température comprise entre 150° et 400°.

3. Procédé selon la revendication 1, **caractérisé en ce que** le gaz injecté est un gaz de fixage formé à 100 % par la vapeur d'eau.

4. Procédé selon la revendication 1, **caractérisé en ce que** le substrat est transporté à travers une zone dans laquelle l'image de toner est exposée au gaz et ensuite à travers une zone dans laquelle il est refroidi activement.

5. Procédé selon la revendication 1, **caractérisé en ce que** la pression du gaz de fixage correspond sensiblement à la pression atmosphérique.

6. Dispositif de fixage sans contact d'images de toner sur des substrats selon l'une des revendications précédentes, comprenant un dispositif de transport pour acheminer le substrat à travers une zone de fixage, dans laquelle les images de toner sont exposées à un gaz, **caractérisé en ce que** le dispositif comporte une unité destinée à générer un gaz chaud contenant de la vapeur d'eau surchauffée, sachant que le gaz est acheminé dans une chambre (3 ; 8) sensiblement fermée, qui entoure l'image de toner située précisément dans la zone de fixage.

7. Dispositif selon la revendication 6, **caractérisé en ce qu'**il comporte un boîtier (2) pratiquement fermé, à l'exception d'un côté, dont le côté ouvert est juxtaposé à faible distance d'une voie de transport du substrat, sachant que le boîtier (2) et la voie de transport du substrat délimitent la chambre (3) sensiblement fermée.

8. Dispositif selon la revendication 6, **caractérisé en ce qu'**il comporte un boîtier (7a, 7b) sensiblement fermé de toutes parts, qui délimite la chambre (8) sensiblement fermée et qui comporte deux ouvertures (9a, 9b) étroites, orientées dans le sens longitudinal, à travers lesquelles passe une voie de transport du substrat.

9. Dispositif selon une des revendications 6 à 8, **caractérisé en ce que** le gaz chaud a une température comprise entre environ 150°C et 400°C.

10. Dispositif selon une des revendications 6 à 9, **caractérisé par** un dispositif de refroidissement pour refroidir le substrat à sa sortie de la chambre (3 ; 8) sensiblement fermée.

11. Dispositif selon une des revendications 6 à 10, **caractérisé en ce que** le substrat est en papier.
